# FASCICULE DE BREVET EUROPEEN

(11) **EP 2 547 840 B1**
(45) Date de publication et mention de la délivrance du brevet: **25.12.2013**
(21) Numéro de dépôt: 11712635.9
(22) Date de dépôt: 24.02.2011
(51) Int. Cl.: E04H 3/16, E04H 15/38, E04H 15/64

(54) **DISPOSITIF D'ABRI**
SCHUTZRAUMVORRICHTUNG
COVERING DEVICE

(30) Priorité: 18.03.2010 FR 1051946
(43) Date de publication de la demande: 23.01.2013
(73) Titulaire: Hamon Serval, Emmanuel, 67000 Strasbourg (FR)
(72) Inventeur: Hamon Serval, Emmanuel, 67000 Strasbourg (FR)
(74) Mandataire: Rhein, Alain
(86) Numéro de dépôt international: PCT/FR2011/050385
(87) Numéro de publication internationale: WO 2011/114034

(56) Documents cités:
- DE-U1- 20 217 971
- US-A- 5 004 001
- US-A1- 2007 119 553

## Description

La présente invention a pour objet un dispositif d'abri, et notamment un dispositif d'abri pour piscine extérieure.

On connaît des dispositifs d'abri, que ce soit, non limitativement pour réaliser du stockage, de l'évènementiel, ou pour piscines extérieures.

Dans le cas de piscines extérieures, les dispositifs d'abri sont utilisés pour de nombreuses raisons, et essentiellement de sécurité, de gain de température d'eau, de protection contre les salissures, de protection du vent pendant la baignade etc...

Ces abris sont de différents types, ils peuvent être amovibles, coulissants, roulants, télescopiques, hauts ou bas. Ils consistent ainsi en des éléments aboutés, déplaçables, solidarisés ou non deux à deux, montés sur des roues ou des patins dans des rails.

Quel que soit le type d'abri, il est composé d'éléments modulaires chacun composé d'un cadre ou d'un assemblage de cadres, formant une armature constituée de profilés en aluminium, éventuellement en bois, laquelle armature sert de support à des panneaux, souvent transparents, généralement réalisés en polycarbonate.

Ces abris présentent de nombreux inconvénients, que ce soit de facilité de montage, d'étanchéité, ou d'esthétique, mais le premier est le coût, qui demeure élevé quelle que soit la nature de l'abri, notamment du fait que sa construction reste artisanale.

En effet, l'abri doit d'une part être adapté à la taille du bassin, ainsi qu'à celle de la plage disponible, en sorte qu'il n'existe pas, ou très peu de taille standard. Cet inconvénient est accru avec la nécessité de faire varier la hauteur de l'abri. Les différentes tailles sont ainsi obtenues en faisant varier la taille des cadres qui composent les éléments modulaires, ou en faisant varier le nombre des cadres utilisés.

On notera par ailleurs, que ces adaptations dimensionnelles sont souvent faites au détriment de l'esthétique.

On connaît également par le document US 5 004 001 un dôme déployable utilisable comme abri. Il comprend une multiplicité d'arches, dont l'extrémité de chacune est montée pivotante sur un pivot, tandis que l'autre extrémité de chacune de ces arches est montée pivotante sur un second pivot de même axe que le premier pivot, et qu'une toile recouvre l'ensemble et est solidarisée à chacune de ces arches tout en ménageant un espace entre deux arches successives. Un tel dôme présente des limites en ce qui concerne sa forme, et n'est pas d'une grande modularité de construction.

La présente invention a pour but de remédier aux divers inconvénients précités, en proposant un dispositif d'abri de construction parfaitement modulaire, et qui est d'un coût bien inférieur à celui des dispositifs d'abri existants.

Le dispositif d'abri, notamment pour piscine extérieure selon l'invention, est constitué de l'assemblage d'éléments modulaires comprenant des profilés et des panneaux, et il se caractérise essentiellement en ce qu'il comporte :
- d'une part au moins deux profilés présentant chacun deux bords longitudinaux opposés parallèles, comportant chacun au moins une gorge qui est rétentrice, à savoir que son ouverture est plus étroite que sa partie interne,
- d'autre part au moins un panneau, dont chacun de deux bords opposés est équipé d'un jonc conçu apte à pouvoir coulisser et être retenu dans une gorge rétentrice d'un desdits profilés, lesdits profilés et ledit panneau étant réalisés dans des matériaux permettant le cintrage de l'assemblage ainsi réalisé en vue de pouvoir former un arceau s'étendant au-dessus de la zone à abriter,
- et d'autre part encore des moyens d'immobilisation des extrémités desdits profilés.

De manière avantageuse, les profilés sont réalisés dans une matière plastique semi-rigide, du polypropylène par exemple, et obtenus par un procédé d'extrusion, permettant après fabrication de les couper à la longueur voulue, tout comme les panneaux.

D'autre part, les moyens d'immobilisation des extrémités des profilés, peuvent être prévus solidarisables fixement sur la plage, de manière réversible ou non, ou bien associés à des moyens permettant de les déplacer par roulage ou par glissement, en étant associés à des glissières par exemple.

Il est à noter que le dispositif d'abri 1 n'est pas limité à une fixation au sol, une extrémité de chaque profilé pouvant par exemple être fixée au sol tandis que l'autre est solidarisée à une paroi verticale, diverses configurations étant réalisables.

Selon une caractéristique additionnelle du dispositif d'abri selon l'invention, les panneaux sont en matériau souple ou semi-rigide.

Les panneaux peuvent consister en des bandes semi-rigides, en matière plastique, ou souples en matière plastique ou en toile, et ils peuvent être translucides ou opaques.

Selon une autre caractéristique additionnelle du dispositif d'abri selon l'invention, les deux bords opposés des panneaux, équipés chacun d'un jonc, sont parallèles.

Selon une autre caractéristique additionnelle du dispositif d'abri selon l'invention, les deux bords opposés des panneaux, équipés chacun d'un jonc, ne sont pas parallèles.

Selon une autre caractéristique additionnelle du dispositif d'abri selon l'invention, les deux bords opposés des panneaux, équipés chacun d'un jonc, sont en forme de fuseau.

Selon une autre caractéristique additionnelle du dispositif d'abri selon l'invention, chacun des profilés présente une forme sensiblement rectangulaire et plate.

Selon une autre caractéristique additionnelle du dispositif d'abri selon l'invention, chacun des profilés présente une courbure dans le sens transversal, leur face intérieure étant concave tandis que leur face extérieure est convexe, ou inversement leur face intérieure est convexe tandis que leur face extérieure est concave.

Selon une autre caractéristique additionnelle du dispositif d'abri selon l'invention, les profilés comportent sur au moins l'un de leurs bords longitudinaux opposés parallèles, une seconde gorge rétentrice parallèle à la première.

Selon ce mode de réalisation, il est possible, soit de doubler la paroi et plaçant dans chacune des gorges un panneau, soit de relier deux profilés voisins au moyen de deux ou plusieurs panneaux n'utilisant pas les mêmes gorges, en sorte de pouvoir créer une ouverture entre lesdits profilés en faisant coulisser et en stockant un ou plusieurs panneaux parallèlement à un autre.

Selon une autre caractéristique additionnelle du dispositif d'abri selon l'invention, il comporte des traverses rigides, s'étendant perpendiculairement entre deux profilés voisins, et assujetties à ces derniers par la coopération des extrémités desdites traverses avec la seconde gorge rétentrice desdits profilés.

Selon une autre caractéristique additionnelle du dispositif d'abri selon l'invention, les moyens d'immobilisation des extrémités des profilés, consistent en des embouts solidarisables chacun à une extrémité d'un profilé, et comprenant d'une part des moyens d'assujettissement à ladite extrémité par emboîtement, et d'autre part des moyens de solidarisation au sol ou à une structure.

Les avantages et les caractéristiques du dispositif d'abri selon l'invention, ressortiront plus clairement de la description qui suit et qui se rapporte au dessin annexé, lequel en représente un mode de réalisation non limitatif.

Dans le dessin annexé :
- la figure 1 représente une vue schématique en perspective d'un dispositif d'abri selon l'invention.
- la figure 2 représente une vue schématique en coupe transversale d'une partie du même dispositif.
- les figures 3a et 3b représentent des vues schématiques en coupe transversale de variantes de la même partie.
- la figure 4 représente une vue schématique en coupe transversale d'une autre variante de la même partie.
- les figures 5a et 5b représentent des vues schématiques en coupe longitudinale de deux variantes d'une partie du même dispositif.
- la figure 6 représente une vue schématique en perspective d'une partie du même dispositif d'abri selon l'invention.

En référence à la figure 1, on peut voir un dispositif d'abri 1 pour une piscine extérieure 2.

Le dispositif d'abri est constitué de l'assemblage de profilés 3 et de panneaux 4, les profilés 3 étant agencés en forme d'arceaux successifs, tandis que les panneaux 4 s'étendent entre deux profilés 3 voisins.

En référence à la figure 2, on peut voir une coupe transversale d'un profilé 3 et de panneaux 4.

Le profilé 3 présente transversalement une forme globalement rectangulaire, et comporte au niveau de chacun de ses bords longitudinaux 30 une gorge rétentrice 31, comprenant une partie interne 32 de section ronde, tandis que son ouverture 33 est étroite, c'est-à-dire de largeur inférieure au diamètre de la section ronde de la partie interne 32.

Chacun des panneaux 4 consiste en une bande 40 de matériau souple ou semi-rigide, dont les deux bords longitudinaux opposés sont munis chacun d'un jonc 41 engagé par coulissement dans la partie interne 32, tandis que la bande passe dans l'ouverture 33.

La tension exercée sur les panneaux 4 entre deux profilés 3, et le mode de fixation des panneaux 4 aux profilés 3, assurent une parfaite étanchéité de l'abri 1.

En référence à la figure 3a, on peut voir une variante du profilé 3, qui consiste en ce qu'il présente une légère courbure dans le sens transversal, sa face intérieure 34 étant concave tandis que sa face extérieure 35 est convexe, cette configuration donnant une meilleure tenue des profilés 3 lorsqu'ils sont cintrés en arceaux, et donc une plus grande rigidité à l'abri 1.

En référence à la figure 3b on peut voir une variante dans laquelle le profilé 3 comporte une face intérieure 36 convexe et une face extérieure 37 concave, cette configuration donnant également une meilleure tenue des profilés 3.

Les profilés 3 sont réalisés dans une matière plastique semi-rigide, en sorte que les profilés 3 puissent être cintrés pour former des arceaux au-dessus du bassin 20 et de la plage 21 de la piscine 2.

La formation des arceaux nécessite de maintenir fermement les extrémités 38 des profilés 3, ce qui peut être réalisé de différentes manières, l'une d'elles a été représentée sur les figures 5a et 5b.

Sur la figure 5a on peut voir une extrémité 38 d'un profilé 3, à laquelle est assujetti par emboîtement un embout 5, lequel comporte un patin 50 engagé dans la gorge rétentrice 22 d'une glissière 23, elle-même intégrée à la plage 21.

La coopération du patin 50 avec la glissière 23, permet le maintien de l'extrémité 38 du profilé 3, et donc la mise en forme d'arceau de ce dernier.

On notera que selon les besoins, l'embout 5 peut permettre un simple ancrage, tandis que le patin peut être remplacé par moyen de roulement.

La hauteur de l'abri 1 est bien entendu dépendante des qualités de flexion de la matière dont sont faits les profilés 3, ainsi que de la longueur de ceux-ci.

Sur la figure 5a, l'embout 5 est emboîté à l'intérieur du profilé 3 qui est donc creux, il est toutefois possible, comme cela est représenté sur la figure 5b, que l'extrémité 38 du profilé soit emboîtée dans l'embout 5 qui est creux, et qui présente en périphérie des ouvertures, non visibles, destinées à permettre le passage des panneaux 4.

En référence maintenant à la figure 4, on peut voir une autre variante de réalisation du profilé 3, dont les bords longitudinaux 30 comportent chacun deux gorges rétentrices 31, destinées chacune à contenir le jonc 41 d'un panneau 4.

De tels profilés 3 permettent de faire coulisser l'un des panneaux 4 parallèlement à l'autre, afin, par exemple, de créer une ouverture dans l'abri 1, un accès par exemple.

On notera que la seconde gorge rétentrice 31, et plus particulièrement celle disposée du côté intérieur, peut également permettre l'assujettissement d'une traverse, non représentée, intercalée perpendiculairement entre deux profilés 3 voisins en ayant des extrémités configurées pour coopérer avec les gorges 31, et permettant d'entretoiser les profilés 3, de manière à rigidifier l'abri 1, notamment lorsque les panneaux 4 sont souples.

En référence maintenant à la figure 6, on peut voir une extrémité 10 d'un abri 1, laquelle est fermée en utilisant des profilés 3 cintrés en forme d'arceau, disposés selon des plans inclinés, voire un plan horizontal pour celui le plus extrême, et qui sont reliés par des panneaux 6, de conception identique à celle des panneaux 4, mais présentant une forme de fuseau.

L'abri 1 selon l'invention est ainsi construit en utilisant des profilés 3 coupés à dimension, ainsi que des panneaux 4 également coupés à dimension, de manière à permettre une construction sur mesure avec des éléments standards.

## Revendications

1. Dispositif d'abri, notamment pour piscine extérieure, constitué de l'assemblage d'éléments modulaires comprenant des profilés (3) et des panneaux (4; 6), **caractérisé en ce qu'**il comporte :
- d'une part au moins deux profilés (3) présentant chacun deux bords longitudinaux opposés parallèles (30), comportant chacun au moins une gorge (31) qui est rétentrice, à savoir que son ouverture (33) est plus étroite que sa partie interne (32),
- d'autre part au moins un panneau (4; 6), dont chacun de deux bords opposés est équipé d'un jonc (41) conçu apte à pouvoir coulisser et être retenu dans une gorge rétentrice (31) d'un desdits profilés (3), lesdits profilés (3) et ledit panneau (4; 6) étant réalisés dans des matériaux permettant le cintrage de l'assemblage ainsi réalisé en vue de pouvoir former un arceau s'étendant au-dessus de la zone à abriter (2),
- et d'autre part encore des moyens (5) d'immobilisation des extrémités (38) desdits profilés (3).

2. Dispositif d'abri selon la revendication . 1, **caractérisé en ce que** les panneaux (4; 6) sont en matériau souple ou semi-rigide.

3. Dispositif d'abri selon la revendication 1 ou la revendication 2, **caractérisé en ce que** les deux bords opposés des panneaux (4), équipés chacun d'un jonc (41), sont parallèles.

4. Dispositif d'abri selon la revendication 1 ou la revendication 2, **caractérisé en ce que** les deux bords opposés des panneaux (6), équipés chacun d'un jonc, ne sont pas parallèles.

5. Dispositif d'abri selon la revendication 4, **caractérisé en ce que** les deux bords opposés des panneaux (6), équipés chacun d'un jonc, sont en forme de fuseau.

6. Dispositif d'abri selon l'une quelconque des revendications 1 à 5, **caractérisé en ce que** chacun des profilés (3) présente une forme sensiblement rectangulaire et plate.

7. Dispositif d'abri selon l'une quelconque des revendications 1 à 6, **caractérisé en ce que** chacun des profilés (3) présente une courbure dans le sens transversal, leur face intérieure (34) étant concave tandis que leur face extérieure (35) est convexe, ou inversement leur face intérieure (36) est convexe tandis que leur face extérieure (37) est concave.

8. Dispositif d'abri selon l'une quelconque des revendications 1 à 7, **caractérisé en ce que** les profilés (3) comportent sur au moins l'un de leurs bords longitudinaux opposés parallèles, une seconde gorge rétentrice (31) parallèle à la première.

9. Dispositif d'abri selon la revendication 8, **caractérisé en ce qu'**il comporte des traverses rigides, s'étendant perpendiculairement entre deux profilés (3) voisins, et assujetties à ces derniers par la coopération des extrémités desdites traverses avec la seconde gorge rétentrice (31) desdits profilés (3).

10. Dispositif d'abri selon l'une quelconque des revendications 1 à 9, **caractérisé en ce que** les moyens d'immobilisation des extrémités des profilés, consistent en des embouts (5) solidarisables chacun à une extrémité (38) d'un profilé (3), et comprenant d'une part des moyens d'assujettissement à ladite extrémité (38) par emboîtement, et d'autre part des moyens (50) de solidarisation au sol (21) ou à une structure.

## Patentansprüche

1. Schutzraumvorrichtung, nämlich für ein Schwimmbad im Freien, die aus der Zusammenfügung von Modulelementen gebildet ist, umfassend Profileisen (3) und Paneele (4; 6), **dadurch gekennzeichnet, dass** sie Folgendes umfasst:
- einerseits, wenigstens zwei Profileisen (3), die jeweils zwei gegenüberliegende parallele Längsränder (30) aufweisen, die jeweils wenigstens eine Nut (31) umfassen, die festhaltend ist, d.h. deren Öffnung (33) schmaler ist als deren Innenteil (32),
- andererseits, wenigstens ein Paneel (4; 6), dessen zwei gegenüberliegende Ränder jeweils mit einem Sicherungsring (41) versehen ist, der geeignet vorgesehen ist, um in eine Festhaltnut (31) von einem der besagten Profileisen (3) zu gleiten und festgehalten zu werden, wobei die besagten Profileisen (3) und das besagte Paneel (4; 6) aus Materialien hergestellt sind, die es erlauben, die also zustande gebrachte Zusammensetzung zu biegen, um ein Bogen zu formen, der sich oberhalb das zu schützende Bereich (2) ausstreckt,
- und noch andererseits, Mittel (5), um die Enden (38) der besagten Profileisen (3) unbeweglich zu machen.

2. Schutzraumvorrichtung nach Anspruch 1, **dadurch gekennzeichnet, dass** die Paneele (4; 6) aus einem biegsamen oder halbsteifen Material bestehen.

3. Schutzraumvorrichtung nach Anspruch 1 oder Anspruch 2, **dadurch gekennzeichnet, dass** die zwei gegenüberliegende Ränder der Paneele (4), die jeweils mit einem Sicherungsring versehen sind, nicht parallel sind.

4. Schutzraumvorrichtung nach Anspruch 1 oder Anspruch 2, **dadurch gekennzeichnet, dass** die zwei gegenüberliegende Ränder der Paneele (6), die jeweils mit einem Sicherungsring versehen sind, nicht parallel sind.

5. Schutzraumvorrichtung nach Anspruch 4, **dadurch gekennzeichnet, dass** die zwei gegenüberliegende Ränder der Paneele (6), die jeweils mit einem Sicherungsring versehen sind, spindelförmig sind.

6. Schutzraumvorrichtung nach irgendeinem der Ansprüche 1 bis 5, **dadurch gekennzeichnet, dass** die Profileisen (3) jeweils eine im Wesentlichen rechteckige und flache Gestalt aufweisen.

7. Schutzraumvorrichtung nach irgendeinem der Ansprüche 1 bis 6, **dadurch gekennzeichnet, dass** die Profileisen (3) jeweils eine Krümmung in Querrichtung aufweisen, wobei ihre Innenfläche (34) konkav ist, während ihre Außenfläche (35) konvex ist, oder umgekehrt ihre Innenfläche (36) konvex ist, während ihre Außenfläche (37) konkav ist.

8. Schutzraumvorrichtung nach irgendeinem der Ansprüche 1 bis 7, **dadurch gekennzeichnet, dass** die Profileisen (3) an wenigstens einem ihrer gegenüberliegenden parallelen Längsränder eine zweite, parallel zur ersten verlaufende Festhaltnute (31) umfassen.

9. Schutzraumvorrichtung nach Anspruch 8, **dadurch gekennzeichnet, dass** sie starre Querträger umfasst, die sich senkrecht zwischen zwei benachbarten Profileisen (3) erstrecken und an diesen Letzteren durch die Zusammenwirkung der Enden der besagten Querträger mit der zweiten Festhaltnute (31) der besagten Profileisen (3) befestigt sind.

10. Schutzraumvorrichtung nach irgendeinem der Ansprüche 1 bis 9, **dadurch gekennzeichnet, dass** die Mittel, um die Enden der Profileisen unbeweglich zu machen, aus Endstücken (5) bestehen, die jeweils fest mit einem Ende (38) eines Profileisens (3) verbunden werden kann und, einerseits, Mittel, um sie durch Hineinfügen an dem besagten Ende (38) zu befestigen, und, andererseits, Mittel (50), um sie fest mit dem Boden (21) oder einer Struktur zu verbinden, umfassen.

## Claims

1. Covering device, namely for outdoor swimming-pool, formed of the assembling of modular elements comprising profile bars (3) and panels (4; 6), wherein it includes :
- on the one hand, at least two profile bars (3) each having two opposite parallel longitudinal edges (30), each comprising at least one groove (31), which is retaining, i.e. the opening (33) of which is narrower than its inner portion (32),
- on the other hand, at least one panel (4; 6), each one of two opposite edges of which is provided with a snap ring (41) designed capable of sliding and being retained in a retaining groove (31) of one of said profile bars (3), said profile bars (3) and said panel (4; 6) being made out of materials that permit to bend the assembly thus being made, in order to form an arch extending above the area to be covered (2),
- and yet on the other hand, means (5) for immobilizing the ends (38) of said profile bars (3).

2. Covering device according to claim 1, wherein the panels (4; 6) are made of a flexible or semi-rigid material.

3. Covering device according to claim 1 or claim 2, wherein the two opposite edges of the panels (4), each provided with a snap ring, are not parallel.

4. Covering device according to claim 1 or claim 2, wherein the two opposite edges of the panels (6), each provided with a snap ring, are not parallel.

5. Covering device according to claim 4, wherein the two opposite edges of the panels (6), each provided with a snap ring, are spindle-shaped.

6. Covering device according to any of claims 1 to 5, wherein each of the profile bars (3) has a substantially rectangular and planar shape.

7. Covering device according to any of claims 1 to 6, wherein each of the profile bars (3) has a curvature in the transverse direction, their inner face (34) being concave, while their outer face (35) is convex, or vice-versa their inner face (36) is convex, while their outer face (37) is concave.

8. Covering device according to any of claims 1 to 7, wherein the profile bars (3) include, on at least one of their opposite parallel longitudinal edges, a second retaining groove (31) parallel to the first one.

9. Covering device according to claim 8, wherein it includes rigid transverse beams extending perpendicular between two neighbouring profile bars (3) and fixed to the latter through the cooperation of the ends of said transverse beams with the second retaining groove (31) of said profile bars (3).

10. Covering device according to any of claims 1 to 9, wherein the means for immobilizing the ends of the profile bars consist of ferrules (5) that can each be made integral with an end (38) of a profile bar (3) and including, on the one hand, means for fixing them to said end (38) through encasement and, on the other hand, means (50) for making them integral with the ground (21) or a structure.
